# EUROPÄISCHE PATENTSCHRIFT

(11) **EP 0 393 238 B1**
(45) Veröffentlichungstag und Bekanntmachung des Hinweises auf die Patenterteilung: **02.03.1994**
(21) Anmeldenummer: 89116823.9
(22) Anmeldetag: 12.09.1989
(51) Int. Cl.: A42B 3/12, A42B 3/28

(54) **Motorrad- und ähnliche Schutzhelme**
Protective helmets for motorcycles and the like
Casque de protection destiné à l'usage de motocyclistes ou similaires

(43) Veröffentlichungstag der Anmeldung: 24.10.1990
(73) Patentinhaber: Scheuring, Uwe, D-73035 Göppingen (DE)
(72) Erfinder:
(74) Vertreter: Seemann, Norbert W., Dipl.-Ing.

(56) Entgegenhaltungen:
- DE-U- 7 518 858
- DE-U- 7 729 063
- GB-A- 2 087 712
- US-A- 3 713 640
- US-A- 3 866 243
- US-A- 4 115 874
- US-A- 4 581 776
- US-A- 4 586 200

## Beschreibung

Es dreht sich um einen Motorrad- und ähnlichen Schutzhelm, der zum Auf- und Absetzen einen schwenkbaren Kinnschutz aufweist, durch dessen Bewegung eine Pumpe betätigt wird, die ein Gaspolster im Helm aufbaut.

Helme mit ein- und zweiteiligen Kinnschutzbügeln, die das Aufsetzen und Abnehmen erleichtern, sind bekannt aus der Patentanmeldung UK-A-2 087 712.

Ein Helm mit Luftkissen, das durch manuelles Pumpen erzeugt wird, mit dem Vorteil eines besseren Passitzes ist offenbart in DE-U-7 729 063.

Der im folgenden beschriebene Helm mit Kunststoffaußenschale besitzt zwischen Stoßdämpfermaterial und Innenfutter ein Gaspolster sowie einen einteiligen oder rechts- / linksseitig geteilten Kinnschutz, der den Unterkiefer auch von unten umfaßt und zum Auf- und Absetzen des Helms seitlich oder in der Höhe verschwenkt wird.

Durch diese Schwenkbewegung wird eine Pumpe betätigt wodurch das Gaspolster im Helm auf- bzw. abgepumpt wird.

Die Vorteile eines solchen Helms bestehen in der Summe der Vorteile der beiden oben genannten Erfindungen:
- größere Auflagefläche Helm / Kopf, dadurch geringerer Druck auf einzelne Kopf-Partien (Schläfen, Ohren);
- leichteres Aufsetzen und Abnehmen des entlüfteten Helms, besonders für Brillenträger;
- gleichmäßigere Kraftverteilung bei einem Aufprall;
- wg. besserem Passitz geringere Gefahr des gewaltsamen Helmabziehens bei einem Sturz;
- weil besagter Helm im entlüfteten Zustand in den Innenmaßen weiter ausfällt, kann er einem Verletzten leichter abgenommen werden;
   und außerdem:
- der Helm muß nicht mit zusätzlichem Zeitaufwand aufgepumpt werden;
- der Helm muß beim öffnen nicht mit zusätzlichem Zeitaufwand abgepumpt werden ; dies bringt auch Sicherheit, da ein Ersthelfer am Unfallort nicht weiß ob und wie er einen Helm entlüften soll, den er einem Verletzten abnehmen will.

### Beschreibung eines Anwendungsbeispiels:

Ein im Helm eingebautes Gaspolster (3), - es bildet mit der Textilschicht (4) die Trennfläche Helm / Kopf und dient dem Komfort und der Sicherheit -, wird durch eine Pumpe (5) beim Helmaufsetzen aufgeblasen, bis sich die Helminnenkontur bequem dem Kopf anpaßt.

Die Pumpe (5) wird dabei durch Zueinanerhinschwenken zweier seitlich wegklappbarer Kinnbügel (6, 7) betätigt, da sich je ein Pumpkolben (14) im linken (6) und rechten Kinnbügel (7) befindet und beide Kolben (14) an den gegenüberliegenden Enden einer gemeinsamen, biegsamen Schubstange (10) sitzen.

Beim Helmabnehmen wird analog dazu das Gaspolster (3) abgepumpt.

Entlang den Kinnschutzflanken ist an der Innenseite je ein Kunststoffhohlkörper (13) verlegt, dessen Ende zum Helm hin über einen Gewindestopfen (16) in die Schlauchleitung (17) zum Gaspolster (3) mündet. Von der anderen Stirnseite des Zylinders (13) her, wird durch Zusammenklappen der beiden Kinnschutzbügel (6, 7), je ein Kolben (14) im Zylinder (13) in Richtung Helm bewegt, wodurch Gas aus dem Zylinder (13) in das Polster (3) gelangt.

Beide Pump-Kolben (14) sitzen je an einem Ende eines gemeinsamen Pleuels (10), so daß die Kolben (14) beim Zusammenklappen der beiden Kinnschutzhälften (6, 7) eine Relativ-Bewegung zu den sie umgebenden Zylindern (13) erfahren. Das Pleuel (10) besteht aus einem genügend knickfesten, glasfaserverstärkten Kunststoff-Stab.

In dieser Variante wird das Polster (3) nur durch Schließen bzw. öffnen der Kinnbügel (6, 7) aufgepumpt bzw. entlüftet. Die individuelle Einstellung des Pumpvolumens kann über eine Längenänderung des Glasfiber-Pleuels (10) geschehen.

Bei der hier beschriebenen Ausführung ohne Ventile werden, zur Verminderung der Leckrate des Systems, die vorderen Stopfen (12) der Pumpkörper (13), bei geschlossenen Kinnbügeln (6, 7), durch eine Weichdichtung (11) an ihrer gemeinsamen Stoßfläche nach außen abgedichtet. Die Entlüftung des Pumpzylinders (13), beim öffnen des Helms, geschieht über die Schubstangen-(10)-Bohrung des vorderen Stopfens (12), die bei entriegelten Kinnbügeln (6, 7) nicht mehr abgedichtet ist.

Die Pumpe (5) liegt eingebettet zwischen Kieferinnenpolsterung (15) und der Außenschale (1).

Fig.1 zeigt schematisch die Wirkungsweise einer Ausführung mit einteiligem, in der Höhe schwenkbarem Kinnbügel: der Kinnbügel betätigt die Pumpe (5), wodurch das Gaspolster (3) im Helm auf- bzw. abgepumpt wird.

Fig.2 zeigt die Kinnschutzbügel-Hälften (6,7), wie sie drehbar an den Scharnieren (8,9) gelagert sind, den Unterkiefer von unten umschließen und damit einen Kinnriemen ersetzen.

Fig.3 zeigt einen Längsschnitt durch die Seitenflanke des rechten Kinnbügels (7), ohne Kinnunterfassung, mit dem detailierten Aufbau der Pumpe (5).

## Patentansprüche

1. Ein Motorrad- oder ähnlicher Schutzhelm mit Kunststoffaußenschale (1), darunter Dämpfungsmaterial (2), Textilinnenfutter (4) und ein zwischen Dämpfungsmaterial (2) und Innenfutter (4) angeordnetes Gaspolster (3), ferner eine Pumpe (5), sowie einen einteiligen oder rechts-, linksseitig geteilten Kinnschutzbügel (6,7), wobei der Kinnschutz (6,7) das Kinn auch von unten umfaßt und zum Auf- und Absetzen des Helms seitlich oder in der Höhe verschwenkbar am Helm angebracht ist,
**dadurch gekennzeichnet,**
daß durch die Schwenkbewegung des Kinnschutzes (6,7) die Pumpe (5) betätigt und damit das Gaspolster (3) auf- bzw. abgepumpt wird.

## Claims

1. A motor cycle or similar protective helmet with plastic outer shell (1), beneath which there is a layer of damping material (2), interior textile lining (4), and a gas cushion (3) between the damping material (2) and the interior textil lining (4), furthermore a pump (5) as well as a one-piece or left/right-side split chin protection bar (6, 7), whereby the chin protector also covers the chin from below and is mounted on the side of the helmet or vertically adjustable to enable the helmet to be put on and taken off,
**which is distinguished by**
the swivel movement of the chin protector (6,7) which activates the pump (5) and as a result pumps up or down the gas cushion (3).

## Revendications

1. Un casque de motocycliste ou semblable avec une coque extérieure (1) en matière plastique, du matériau d'amortissement en dessous (2), une doublure intérieure en textile (4) et un coussin de gaz (3) placé entre le matériau d'amortissement (2) et la doublure intérieure (4), en outre une pompe (5), ainsi qu'un étrier (6, 7) de protection du menton en une seule pièce ou divisé à droite ou à gauche, la protection (6, 7) entourant le menton par en dessous également et étant rattachée au casque avec un mouvement latéral ou à hauteur afin de pouvoir poser et enlever celui-ci, caractérisé par le fait que le mouvement de la protection (6, 7) du menton actionne la pompe (5) et gonfle ou dégonfle ainsi le coussin de gaz (3).
